# EUROPÄISCHE PATENTSCHRIFT

(11) **EP 1 751 002 B1**
(45) Veröffentlichungstag und Bekanntmachung des Hinweises auf die Patenterteilung: **12.03.2008**
(21) Anmeldenummer: 05737457.1
(22) Anmeldetag: 19.05.2005
(51) Int. Cl.: B65B 9/06, B65B 25/14, B65H 29/66

(54) **VERFAHREN UND EINRICHTUNG ZUR VERPACKUNG VON FLACHEN OBJEKTEN**
METHOD AND DEVICE for PACKAGING FLAT OBJECTS
PROCEDE ET DISPOSITIF POUR EMBALLER DES OBJETS PLATS

(30) Priorität: 02.06.2004 CH 931042004
(43) Veröffentlichungstag der Anmeldung: 14.02.2007
(73) Patentinhaber: Ferag AG, 8340 Hinwil (CH)
(72) Erfinder: HONEGGER, Werner, CH-8806 Bäch (CH)
(74) Vertreter: Frei Patent Attorneys
(86) Internationale Anmeldenummer: PCT/CH2005/000278
(87) Internationale Veröffentlichungsnummer: WO 2005/118400

(56) Entgegenhaltungen:
- EP-A- 0 587 527
- EP-A- 0 712 782
- EP-A- 1 375 399
- GB-A- 2 135 978
- US-A1- 2002 095 913

## Beschreibung

Die Erfindung liegt auf dem Gebiete der Verpackungstechnik und betrifft ein Verfahren und eine Einrichtung nach den Oberbegriffen der entsprechenden, unabhängigen Patentansprüche. Verfahren und Einrichtung dienen zum Verpacken von flachen Objekten, beispielsweise von einzelnen Druckprodukten, von stapelförmigen Gruppen von Druckprodukten oder von stapelförmigen Gruppen von Druckprodukten und anderen-flachen Gegenständen wie beispielsweise CDs, flachen Mustergegenständen oder flachen Musterbeuteln.

Es ist bekannt, flache Objekte der oben genannten Art mit Hilfe einer quasi endlosen Verpackungsmaterial-Bahn (z.B. ab Rolle zugeführte Kunststofffolie oder Papierbahn) zu verpacken. Dabei wird eine solche Verpackungsmaterial-Bahn um die in einer Reihe hintereinander und voneinander beabstandet geförderten Objekte gelegt oder es wird einer solchen Reihe beidseitig eine Verpackungsmaterial-Bahn zugeführt. Dann wird die Verpackungsmaterial-Bahn (oder die Bahnen) in Längsrichtung auf der Oberseite der Reihe oder seitlich davon in Längsnähten und zwischen je zwei aufeinanderfolgenden Objekten quer zur Längsrichtung in Quemähten verschlossen. Gegebenenfalls werden die derart allseitig vom Verpackungsmaterial umschlossenen Objekte unmittelbar nach der Erstellung der Quemähte oder gleichzeitig damit auch voneinander getrennt.

Bei Verwendung von Kunststofffolie als Verpackungsmaterial werden die Längs- und Quernähte üblicherweise durch Schweissen hergestellt, wobei das Trennen der verpackten Objekte gleichzeitig mit der Erstellung der Quernähte durchgeführt werden kann. Bei der Verwendung von Papier als Verpackungsmaterial kann beispielsweise unmittelbar vor der Zuführung der Verpackungsmaterial-Bahn zur Reihe der zu verpackenden Objekte an den Stellen der Längs- und Quemähte ein durch Wärme aktivierbarer Kleber auf das Verpackungsmaterial aufgebracht werden, sodass die Nähte dann mit ähnlichen Mitteln erstellt werden können wie die geschweissten Nähte an Kunststoffverpackungen. Es ist auch möglich, die Nähte durch eine Prägung oder durch andere bekannte und auf das verwendete Verpackungsmaterial abgestimmte Methoden zu schliessen.

Vorrichtungen zur Durchführung der genannten Art von Verpackung sind beispielsweise beschrieben in den Publikationen EP-0712782, DE-3123988 oder EP-0018041.

Wie aus den genannten Publikationen hervorgeht, werden die Objekte in Form einer Reihe, die auf einer Förderfläche (z.B. Bandförderer) aufliegt, der genannten Verpackung zugeführt. In der Reihe sind die Objekte hintereinander und voneinander beabstandet, lose aufliegend angeordnet, wobei die Distanz zwischen aufeinanderfolgenden Objekten an die Dicke der Objekte und an die verwendeten Methoden zur Erstellung der Quernähte und zur Trennung des Verpackungsmaterials angepasst ist. Für die Aufrechterhaltung der genauen Anordnung der Objekte in der Reihe werden zusätzlich zur Förderfläche Fördemocken verwendet, durch die die flachen Objekte genauer getaktet zugeführt werden können, als dies mit der Förderfläche als einzigem Fördermittel der Fall wäre. Zu den in der Reihe geförderten, flachen Objekten wird dann von unten durch eine Lücke in der Förderfläche oder von oben die quasi endlose Verpackungsmaterial-Bahn zugeführt, wobei die Verpackungsmaterial-Bahn dieselbe Geschwindigkeit hat wie die Reihe der Objekte.

Zur Erstellung der Reihe werden die Objekte üblicherweise von einem Stapel abgezogen und einzeln auf die Förderfläche aufgelegt.

Es zeigt sich in der Praxis, dass die genannte Verpackungsmethode samt der Erstellung und der Zuführung der Objektreihe relativ lange Förderstrecken benötigt, was in vielen Fällen aus Platzgründen nur mit Umlenkungen realisierbar ist. In solchen Umlenkungen wirken auf die flachen Objekte Beschleunigungskräfte nicht nur desorientierend sondern insbesondere auf Objekte in Form einer Mehrzahl von gestapelten flachen Gegenständen auch destabilisierend. Dazu kommen, insbesondere dann, wenn hohe Kapazitäten gefordert sind, hohe Fördergeschwindigkeiten, also hohe Luftwiderstände die in derselben Weise auf die Objekte wirken. Um solchen Wirkungen auf die Objekte entgegenwirken zu können, sind einrichtungsmässig aufwendige Massnamen notwendig, durch die die notwendigen Förderstrecken üblicherweise weiter verlängert werden.

Die Erfindung stellt sich nun die Aufgabe, ein Verfahren und eine Einrichtung aufzuzeigen, die der Verpackung einer Reihe von flachen Objekten mit Hilfe einer quasi endlosen Verpackungsmaterial-Bahn dienen und mit denen die oben beschriebenen Nachteile bekannter derartiger Verfahren und Einrichtungen vermieden werden können. Insbesondere sollen es Verfahren und Einrichtung gemäss Erfindung erlauben, die Förderstrecken auf ein Minimum zu beschränken und mit einfachsten Fördermitteln auszukommen und trotzdem bei sehr hohen Förderleistungen auch relativ wenig stabile Objekte verpacken zu können.

Diese Aufgabe wird gelöst durch Verfahren und Einrichtung, wie sie in den Patentansprüchen definiert sind.

Die Grundidee der Erfindung besteht darin, nicht wie in bekannten Verpackungsverfahren der gleichen Gattung die Reihe der zu verpackenden Objekte zu erstellen und diese auf einer Förderfläche aufliegend der quasi endlosen Verpackungsmaterial-Bahn zuzuführen, sondern die Reihe erst direkt auf oder unter der Verpackungsmaterial-Bahn zu erstellen. Das heisst mit anderen Worten, gemäss Erfindung wird der Verpackung nicht eine Reihe von in Förderrichtung hintereinander und voneinander beabstandet angeordneten Objekten zugeführt, sondern ein Zuführungsstrom, in dem die Abstände der Objekte voneinander kleiner sind als ihre Länge in Förderrichtung, wenn sie in der Reihe gefördert werden. Der Zuführungsstrom ist also beispielsweise ein Schuppenstrom, in dem die Objekte einander überlappend auf einer Förderauflage aufliegend gefördert werden, oder er ist ein Greiferstrom, in dem die Objekte einzeln in einer Kantenregion gehalten und mit kleinen Abständen voneinander gefördert werden. Aus diesem Zuführungsstrom werden die Objekte nacheinander durch Beschleunigung vereinzelt und direkt auf oder unter der sich in einer Bahnrichtung bewegenden Verpackungsmaterial-Bahn positioniert durch beispielsweise Ablegen oder Aufschieben.

Das Verhältnis zwischen der Bahngeschwindigkeit und der Zuführungsgeschwindigkeit und damit die notwendige Beschleunigung der Objekte für die Vereinzelung aus dem Zuführungsstrom und die Positionierung auf der Verpackungsmaterial-Bahn sind bestimmt durch die Objektabstände im Zuführungsstrom und durch die Objektlänge und Objektdistanzen in der auf der Verpackungsmaterial-Bahn zu erstellenden Reihe.

Die Bahnrichtung ist im wesentlichen horizontal, derart, dass auf der Verpackungsmaterial-Bahn aufliegende, flache Objekte durch die Schwerkraft gegen die Verpakkungsmaterial-Bahn gedrückt in derjenigen Position auf der Bahn verbleiben, in der sie beim Beschleunigen positioniert werden. Wenn die flachen Objekte in einem Schuppenstrom zugeführt werden, ist es vorteilhaft, die Zuführungsrichtung in dieselbe vertikale Ebene zu legen wie die Bahnrichtung und ebenfalls etwa horizontal auszurichten und die Verpackungsmaterial-Bahn an der Beschleunigungsstelle von unten oder von oben in die Bahnrichtung umzulenken. Wenn die flachen Objekte in einem Greiferstrom zugeführt werden, ist es vorteilhaft, diesen von oben oder von unten gegen die sich in Bahnrichtung bewegende Verpackungsmaterial-Bahn zu richten und unmittelbar über oder unter der Verpackungsmaterial-Bahn in die Bahnrichtung umzulenken.

Es zeigt sich, dass mit dem erfindungsgemässen Verfahren relativ unstabile, flache Objekte, wie beispielsweise Stapel einer Mehrzahl von Druckprodukten mit verschiedenen Formaten, mit Förderleistungen von über 40'000 Stück pro Stunde ohne die Verwendung von zusätzlichen Stabilisierungsmitteln in eine Kunststofffolie eingeschlagen und der Nahterstellung zugeführt werden können. Dabei ist die Strecke zwischen der Vereinzelung und Positionierung und der Nahterstellung einzig bestimmt durch die Art und Weise, in der die Folie umgeschlagen wird, und kann bei Verwendung von zwei Folienbahnen noch weiter reduziert werden.

Verfahren und Einrichtung gemäss Erfindung werden anhand der folgenden Figuren im Detail beschrieben. Dabei zeigen:
- **Figuren 1 und 2**: ein Schema einer beispielhaften Ausführungsform einer erfindungsgemässen Einrichtung zur Erläuterung des Grundprinzips des erfindungsgemässen Verfahrens (Fig. 1: Seitenansicht, Fig. 2: Draufsicht);
- **Figur 3**: die Vereinzelung der im Zuführungsstrom zugeführten Objekte durch Beschleunigung und deren Positionierung auf der VerpackungsmaterialBahn gemäss Figuren 1 und 2 in etwas grösserem Massstab;
- **Figuren 4 und 5**: Vereinzelung und Positionierung wie gemäss Figur 3 aber unter Verwendung anderer Positionierungs-Hilfsmittel;
- **Figur 6**: eine weitere Ausführungsform der Vereinzelung der im Zuführungsstrom zugeführten Objekte durch Beschleunigung und deren Positionierung auf der Verpackungsmaterial-Bahn;
- **Figur 7**: eine weitere Ausführungsform der Vereinzelung der im Zuführungsstrom zugeführten Objekte durch Beschleunigung und deren Positionierung unter die in diesem Falle von oben zugeführte Verpackungsmaterial-Bahn.

**Figuren 1 und 2** zeigen eine beispielhafte Ausführungsform des Verfahrens und der Einrichtung gemäss Erfindung. Diese dienen, wie bereits eingangs erläutert, der Verpackung von flachen Objekten 1 mit Hilfe einer quasi endlosen Verpackungsmaterial-Bahn 2. Die Objekte werden in einem Zuführungsstrom 3 (hier ein Schuppenstrom) zugeführt und nacheinander auf der Verpackungsmaterial-Bahn 2 positioniert, derart, dass sie auf der Verpackungsmaterial-Bahn eine Reihe 4 bilden. Im Zuführungsstrom 3 werden die Objekte mit Abständen d voneinander gefördert, wobei d kleiner ist als die Objektlänge 1 in Förderrichtung. Zwischen den in der Reihe 4 hintereinander geförderten Objekten 1 ist für die Erstellung der Quernähte je eine Distanz q zu erstellen.

Die Einrichtung weist im wesentlichen die folgenden vier, miteinander kooperierenden Vorrichtungen auf: Eine erste Vorrichtung 5 zur Erstellung der Reihe 4, das heisst gemäss Erfindung zur Vereinzelung der im Zuführungsstrom 3 zugeführten Objekte 1 durch Beschleunigung und zu deren direkter Positionierung auf (oder unter, siehe Figur 7) der Verpackungsmaterial-Bahn 2, eine zweite Vorrichtung 6 zur Zuführung der Verpackungsmaterial-Bahn 2 und zum Fördern der Verpackungsmaterial-Bahn 2 zusammen mit der Reine 4, eine dritte Vorrichtung 7 zum Umlegen der Verpackungsmaterial-Bahn 2 um die Reihe 4 (oder zur Zuführung einer weiteren Verpackungsmaterial-Bahn, siehe Figur 6) und eine vierte Vorrichtung 8 zur Nahterstellung und gegebenenfalls zur Trennung der verpackten Objekte 1' voneinander.

Die erste Vorrichtung 5 zur Erstellung der Reihe 4 weist ein Beschleunigungsmittel 51 auf, durch das nacheinander Objekte vom Kopfende des Zuführungsstromes 3 beschleunigt und dadurch von diesem Kopfende getrennt, also vereinzelt, und gleichzeitig auf der Verpackungsmaterial-Bahn positioniert werden. Das Beschleunigungsmittel 51 ist beispielsweise ein Paar einer oberen und einer unteren Beschleunigungsrolle 51.1 und 51.2, oder eine Mehrzahl solcher Paare. Anstelle der Beschleunigungsrollen 51.1 und 51.2 können auch entsprechend angeordnete, umlaufende Beschleunigungsbänder oder Nockenräder zur Anwendung kommen.

Die zweite Vorrichtung 6 zur Zuführung der Verpackungsmaterial-Bahn 2 und zur Förderung der Verpackungsmaterial-Bahn 2 zusammen mit der Reihe 4 weist ein Zugmittel 60 auf, mit dessen Hilfe die Verpackungsmaterial-Bahn 2 kontinuierlich von einer Vorratsrolle 61 abgezogen und in Bahnrichtung bewegt wird, sowie ein Spannungsmittel 62, mit dessen Hilfe die Verpackungsmaterial-Bahn unter einer konstanten Spannung gehalten wird. Das Zugmittel 60 ist vorteilhafterweise da angeordnet, wo die Verpackungsmaterial-Bahn 2 bereits um die Reihe 4 gelegt ist, also flussabwärts von der dritten Vorrichtung 7. Damit das Zugmittel 60 seine ziehende Wirkung entfalten kann, ohne die Verpackungsmaterial-Bahn umlenken zu müssen, ist es beispielsweise als kooperierendes Paar eines oberen und eines unteren Zugbandes 60.1 und 60.2 ausgebildet, wobei die beiden Zugbänder von oben und unten auf die von der Verpackungsmaterial-Bahn umhüllte Reihe 3 pressen und mindestens eines der Zugbänder mit der Bahngeschwindigkeit angetrieben ist. Anstelle der Zugbänder 60.1 und 60.2 können auch entsprechende Zugrollen zum Einsatz kommen. Das Spannungsmittel 62 ist flussaufwärts von derjenigen Stelle angeordnet, an der die zu verpackenden Objekte auf oder unter der Verpackungsmaterial-Bahn positioniert werden und besteht beispielsweise aus einem Paar von Spannungsrollen. Ferner weist die zweite Vorrichtung 6 für die Ausführungsform gemäss Figuren 1 und 2 ein Umlenkmittel 64 (z.B. eine Umlenkstange) auf, durch das die Verpackungsmaterial-Bahn im Wirkungsbereich des Beschleunigungsmittels 51 in die Bahnrichtung umgelenkt wird.

Die dritte Vorrichtung 7 zum Umlegen der Verpackungsmaterial-Bahn 2 um die Reihe 4, die auch zur Zuführung einer weiteren Verpackungsmaterial-Bahn ausgestaltet sein kann (siehe Figur 6), wirkt flussaufwärts vom Zugmittel 60, zwischen diesem und dem Umlenkmittel 64, wobei das Umlenkmittel selbst bereits eine umlegende Wirkung auf die Verpackungsmaterial-Bahn 2 haben kann, also beispielsweise als gekrümmte Umlenkstange ausgestaltet ist. Die dritte Vorrichtung 7 weist beispielsweise in an sich bekannter Art eine über der Reihe 4 angeordnete Abfolge von Paaren von Umlegerollen 70 auf, wobei die Distanz zwischen den Umlegerollen 70 der Paare in Bahnrichtung kleiner wird, so dass die beiden Längskanten der Verpakkungsmaterial-Bahn 2 über der Reihe 4 zusammengeführt werden. Ebenfalls bekannt sind entsprechende Vorrichtungen, mit denen die Längskanten einer über der Reihe angeordneten Verpackungsmaterial-Bahn unter der Reihe zusammengeführt werden (siehe Figur 7). Es ist selbstverständlich auch möglich, die Reihe 4 nicht in der Mitte der Verpackungsmaterial-Bahn 2 abzulegen sondern auf einer Seite davon und die Verpackungsmaterial-Bahn nur von einer Seite um die Reihe zu legen.

Die vierte Vorrichtung 8 zur Nahterstellung weist ein Mittel 80 zur Erstellung der Längsnähte und ein Mittel 81 zur Erstellung der Quemähte auf. Das Mittel 80 zur Erstellung der Längsnähte ist vorteilhafterweise stromaufwärts vom Zugmittel 60 angeordnet, das Mittel 81 zur Erstellung der Quernähte stromabwärts davon, wie dies in den Figuren 1 und 2 dargestellt ist. Als Mittel 80 und 81 sind an sich beliebige, bekannte solche Mittel einsetzbar, die sich dafür eignen, das verwendete Verpakkungsmaterial in Nähten zu verbinden. Insbesondere werden bei der Verwendung von Kunststofffolie als Verpackungsmaterial entsprechend ausgestaltete und angeordnete Schweissköpfe verwendet. Als Mittel 81 für die Erstellung der Quernähte eignet sich insbesondere eine rotierende Anordnung 82 von Schweissköpfen 83, die mit einem Gegenpressband 84 kooperiert. Eine derartige Anordnung ist im Detail beschrieben in einer Patentanmeldung, die dasselbe Anmeldedatum hat wie die vorliegende Anmeldung.

Zur Erstellung des Zuführungsstromes 3, die an sich nicht zur Erfindung gehört, können die verschiedensten, an sich bekannten Methoden angewendet werden, beispielsweise Ablegen eines Schuppenstromes auf einem Zuführungsband 30 durch einen Anleger 32 ab Stapel, durch eine Wickelstation ab Wickel oder durch einen Greifertransporteur 33 direkt ab Rotations-Druckmaschine. Im letzteren Fall, in dem ein Hochleistungs-Strom zu verarbeiten ist, wird der Greiferstrom vorteilhafterweise derart geschlauft geführt, dass zwei oder mehr parallele Schuppenströme abgelegt werden können. In derartigen, parallelen Schuppenströmen abgelegte Objekte können nach dem erfindungsgemässen Verfahren gegebenenfalls auf dieselbe Verpakkungsmaterial-Bahn vereinzelt und positioniert und anschliessend als parallele Reihen verpackt werden. Dazu ist lediglich eine genügend breite Verpackungsmaterial-Bahn zu verwenden und sind Mittel zur Erstellung von zusätzlichen Längsnähten zwischen den parallelen Reihen vorzusehen.

Figur 3 zeigt in einem etwas grösserem Massstab als Figuren 1 und 2 nochmals die Vereinzelung der im Zuführungsstrom zugeführten Objekte 1 durch Beschleunigung und deren direkte Positionierung auf der Verpackungsmaterial-Bahn 2. Gleiche Elemente sind mit gleichen Bezugsziffern bezeichnet wie in den Figuren 1 und 2.

Der Zuführungsstrom 3 besteht im dargestellten Falle aus drei Schuppenströmen, die aufeinander positioniert sind und in denen je ein Gegenstandstyp (durch verschiedene Schraffierungen gekennzeichnet) zugeführt wird. Die drei Schuppenströme sind derart aufeinander abgestimmt und synchronisiert, dass die Gegenstände in allen Schuppenströmen mit denselben Abständen d voneinander gefördert werden und dass die vorlaufenden Kanten der Gegenstände der Schuppenströme aufeinander ausgerichtet sind. In dieser Weise sind in den aufeinander liegenden Schuppenströmen flache Objekte 1 vorgebildet, die aus je drei Gegenständen bestehen, deren vorlaufende Kanten aufeinander ausgerichtet sind und von denen je einer zu einem der Schuppenströme gehört. Die Objekte 1 sind links in der Figur 3 auf der Verpakkungsmaterial-Bahn 2 aufliegend in der Reihe 4 dargestellt. Ohne Einfluss auf das erfindungsgemässe Verfahren oder auf die Einrichtung könnten die flachen Objekte 1 im Zuführungsstrom 3 aber auch einander einfach überlappend angeordnet sein.

Der Zuführungsstrom 3 wird mittels eines Zuführungsbandes 30 mit einer Zuführungsgeschwindigkeit v.1 zugeführt. Das Zuführungsband 30 kann durch eine Stützfläche 31 unterstützt sein. Am Kopfende des Zuführungsbandes 30 schliesst sich das Beschleunigungsmittel 51 an, das eine obere und eine untere Beschleunigungsrolle 51.1 und 51.2 aufweist. Von den Beschleunigungsrollen ist beispielsweise die untere angetrieben mit einer Umfangsgeschwindigkeit v.2, während die obere frei drehend beispielsweise an einem schwenkbaren (Doppelpfeil A) Hebel 51.3 angeordnet ist, derart, dass sie durch ihr Gewicht oder durch die Kraft einer entsprechend angeordneten Feder gegen die untere Beschleunigungsrolle 51.2 gepresst wird. Es ist auch möglich, beide Beschleunigungsrollen mit der Umfangsgeschwindigkeit v.2 anzutreiben.

Flussabwärts vom Beschleunigungsmittel 51 schliesst das Umlenkmittel 64 an, durch das die Verpackungsmaterial-Bahn in die an die Zuführungsrichtung im wesentlichen geradlinig anschliessende Bahnrichtung umgelenkt wird. Die Verpackungsmaterial-Bahn 2 bewegt sich durch das Zugmittel (in Figur 3 nicht dargestellt) mit einer Geschwindigkeit v.3 (Bahngeschwindigkeit) vom Beschleunigungsmittel 51 weg, wobei es durch einen Stützförderer 65 und/oder durch eine Stützunterlage 66 unterstützt wird.

Das Geschwindigkeitsverhältnis v.3 : v.1 (Bahngeschwindigkeit zu Zuführungsgeschwindigkeit) verhält sich wie d : (1 + q). Die Geschwindigkeit v.2 (Umfangsgeschwindigkeit der Beschleunigungsrollen) ist mindestens so gross wie v.3. Dadurch wird sichergestellt, dass ein vorderstes Objekt im Zuführungsstrom ganz von diesem getrennt ist, bevor ein folgendes Objekt in den Wirkungsbereich des Beschleunigungsmittels 51 kommt, und es wird ebenfalls sichergestellt, dass das beschleunigte Objekt sicher auf der Verpackungsmaterial-Bahn positioniert werden kann. Die Positionierung wird im dargestellten Fall unterstützt durch die Schwerkraft, die die Objekte gegen die Verpackungsmaterial-Bahn drückt. Sie kann zusätzlich unterstützt werden durch ein Positionierungs-Hilfsmittel 55, das auf jedes neu positionierte Objekt 1 wirkt, indem es dieses an die Verpackungsmaterial-Bahn andrückt. Das Positionierungs-Hilfsmittel 55 ist beispielsweise eine Hilfsrolle 55.1, die an einem schwenkbaren (Doppelpfeil B) Hebel 55.2 frei drehend derart angeordnet ist, dass sie auf der Verpackungsmaterial-Bahn bzw. auf den darauf positionierten Objekten abrollt und dabei mindestens durch ihr Gewicht oder durch die Kraft einer entsprechend angeordneten Feder gegen unten gedrückt wird. Die Hilfsrolle 55.1 kann auch mit der Bahngeschwindigkeit v.3 angetrieben sein.

Die Distanz r zwischen dem Beschleunigungsmittel 51 und dem Positionierungs-Hilfsmittel 55 ist etwa gleich gross wie die Länge 1 der Objekte. Vorteilhafterweise ist die Distanz r für eine Anpassung der Einrichtung an verschiedene Objektlängen 1 einstellbar, beispielsweise durch Verschiebung des Schwenkhebels 55.2 (Doppelpfeil C).

Sowohl die Beschleunigungsrollen 51.1. und 51.2 als auch die Hilfsrolle 55.1 können als je eine Rolle ausgebildet sein, wobei sie axiale Längen aufweisen, die etwa so gross sind wie die Breite der zu verpackenden Objekte 1. Vorteilhafterweise sind sie aber als je eine Mehrzahl von koaxialen, quer zur Bahnrichtung verschiebbaren Teilrollen ausgestaltet, derart, dass sie an verschiedene Formate und Formen von zu verpackenden Objekten angepasst positioniert werden können. Damit kann beispielsweise verhindert werden, dass die Rollen auf Faltkanten solcher Objekte wirken und diese beschädigen. Eine derartige Ausgestaltung der Beschleunigungs- und Hilfsrollen ist aus der Figur 2 ersichtlich, in der je zwei Beschleunigungs-Teilrollen und drei Hilfs-Teilrollen dargestellt sind.

Figuren 4 und 5 zeigen zwei weitere Ausführungsformen der Vereinzelung der Objekte 1 vom Kopfende des Zuführungsstroms 3 und deren Positionierung auf der Verpackungsmaterial-Bahn 2 zur Erstellung der Reihe 4 auf dieser Bahn. Diese Ausführungsformen unterscheiden sich von der Ausführungsform gemäss Figuren 1 bis 3 insbesondere durch anders ausgestaltete Positionierungs-Hilfsmittel 55.

Figur 4 zeigt ein Positionierungs-Hilfsmittel 55 in Form eines vorteilhafterweise mit der Geschwindigkeit v.3 (Bahngeschwindigkeit) angetriebenen Hilfsbandes 55.3, das wie die Hilfsrolle 55.1 der Figur 3, auch als Mehrzahl von quer zur Bahnrichtung verschiebbaren Teilbändern ausgestaltet sein kann. Figur 5 zeigt als Positionierungs-Hilfsmittel 55 einen von oben auf die positionierten Objekte 1 wirkenden Nockenförderer 55.4 mit Nocken 55.5. Die Nocken sind voneinander beabstandet an einem Förderorgan angeordnet, wobei der Abstand der Nocken voneinander gleich gross ist wie 1 + q. Sie werden mit der Bahngeschwindigkeit v.3 angetrieben und sind derart mit dem Zuführungsstrom 3 synchronisiert, dass sie in ausrichtender Weise auf die vorlaufende Kante der auf der Verpackungsmaterial-Bahn positionierten Objekte 1 wirken. Die Nocken 55.5 sind vorteilhafterweise in derselben Weise wie die Hilfsrolle gemäss Figur 3 und das Hüfsband gemäss Figur 4 als parallel wirkende Teilnocken ausgestaltet.

Ein weiterer Unterschied zwischen den in den Figuren 4 und 5 dargestellten Ausführungsformen des erfindungsgemässen Verfahrens besteht im Zuführungsstrom 3. Während der Zuführungsstrom 3 gemäss Figur 4 ein einfacher Schuppenstrom einzelner, flacher Gegenstände ist, besteht der Zuführungsstrom gemäss Figur 5 wiederum aus aufeinanderliegenden Teilströmen. Diese sind aber nicht wie in Figur 3 alles Schuppenströme sondern bestehen teilweise aus hintereinander geförderten, flachen Gegenständen, die offensichtlich eine Länge in Förderrichtung aufweisen, die nicht so gross ist wie die Abstände der Objekte (Gruppen von je einem Gegenstand aus jedem Teilstrom) voneinander. Offensichtlich ist es für das erfindungsgemässe Verfahren nicht relevant, wie der Zuführungsstrom 3 und die zu verpackenden Objekte beschaffen sind, solange im Zuführungsstrom die Abstände der Objekte voneinander kleiner sind als die Länge des längsten Gegenstandes in jedem Objekt und damit die Zuführungsgeschwindigkeit v.1 kleiner ist als die Bahngeschwindigkeit v.3.

Figur 6 zeigt sehr schematisch eine weitere, beispielhafte Ausführungsform der Vereinzelung der zu verpackenden, im Zuführungsstrom 3 zugeführten Objekte 1 durch Beschleunigung und deren Positionierung auf der Verpackungsmaterial-Bahn 2. Der Zuführungsstrom 3 ist in dieser Ausführungsform ein Greiferstrom, der von oben gegen die sich in Bahnrichtung bewegende Verpackungsmaterial-Bahn 2 geführt und über dieser umgelenkt wird. In diesem Greiferstrom wird jedes Objekt 1 von einem Greifer 90 gehalten gefördert und die Abstände der Greifer 90 voneinander sind bei geradlinigem Förderweg kleiner als die Objektlängen. Die Greifer 90 sind an einem Förderorgan, z.B. an einer Greiferkette (strichpunktierte Linie 91) derart ausladend angeordnet, dass sie in der als Beschleunigungsmittel 51 vorgesehenen Umlenkung derart beschleunigt werden, dass sie die Bahngeschwindigkeit v.3 erreichen, bzw. sich ihr Abstand auf 1 + q vergrössert. Das heisst, dass die Greifer 90 und die von ihnen gehaltenen Objekte 1 in der Umlenkung nacheinander von v.1 auf v.3 beschleunigt und dadurch vereinzelt werden, in welchem Zustand sie durch gesteuerte, serielle Öffnung der Greifer 90 auf der unter der Umlenkung vorbeilaufenden Verpakkungsmaterial-Bahn 2 abgelegt werden.

Die Greifer 90 können anstatt an einem Förderorgan auch an entsprechenden, unabhängig voneinander förderbaren Förderelementen angeordnet sein, wobei dann die strichpunktierte Linie 91 der Figur 6 als Schiene für die Förderelemente und die Umlenkung beispielsweise als Taktrad zu verstehen sind. Dabei sind die Greifer 90 in derselben Weise von den Förderelementen ausladend angeordnet, wie dies für ein entsprechendes Förderorgan der Fall ist.

Für die Anpassung der Einrichtung gemäss Figur 6 an verschiedene Objektlängen 1 ist die Ausladung der Greifer und/oder die Umlenkungsgeometrie (Umlenkungsradius, Umlenkungswinkel) einstellbar einzurichten.

Figur 6 zeigt, dass es mit der gezeigten Zuführung, Vereinzelung und Positionierung möglich wird, die Einrichtung noch kompakter zu gestalten, als gemäss Figuren 1 bis 5, insbesondere dann, wenn anstelle der Umlegung der Verpackungsmaterial-Bahn 2 von oben eine weitere solche Bahn 2' ab einer weiteren Vorratsrolle 61' zugeführt wird. Dabei kann eine die zusätzliche Verpackungsmaterial-Bahn in die Bahnrichtung umlenkende Umlenkrolle gleichzeitig als Positionierungs-Hilfsmittel 55 funktionieren.

Figur 7 zeigt eine weitere Ausführungsform der Vereinzelung von zu verpackenden, flachen Objekten 1 und deren Positionierung, wobei in diesem Falle die Verpakkungsmaterial-Bahn 2 im Wirkungsbereich des Beschleunigungsmittels 51 von oben in die Bahnrichtung umgelenkt und die Objekte 1 unter der Verpackungsmaterial-Bahn 2, das heisst zwischen der Verpackungsmaterial-Bahn 2 und dem Stützförderer 65 positioniert werden. Auch in diesem Falle kann ein Positionierungs-Hilfsmittel 55 eingesetzt werden. Das Umlegen der über der Reihe 4 angeordneten Verpackungsmaterial-Bahn 2 um die Reihe 4 ist aus dem Stande der Technik bekannt und wird aus diesem Grund hier nicht weiter beschrieben.

## Patentansprüche

1. Verfahren zur Verpackung von flachen Objekten (1), wobei die flachen Objekte (1) in einer Reihe (4) hintereinander und voneinander beabstandet auf oder unter einer quasi endlosen Verpackungsmaterial-Bahn (2) in einer Bahnrichtung gefördert werden, wobei die Verpackungsmaterial-Bahn (2) um die Reihe (4) gelegt oder eine weitere Verpackungsmaterial-Bahn (2') auf oder unter die Reihe (4) gelegt wird und wobei an der derart von Verpackungsmaterial beidseitig bedeckt geförderten Reihe (4) mindestens eine Längsnaht und je zwischen zwei in der Reihe (4) aufeinanderfolgenden Objekten (1) Quernähte erstellt werden, wodurch die flachen Objekte (1) allseitig vom Verpackungsmaterial umschlossen werden, **dadurch gekennzeichnet, dass** die Objekte (1) in einem Zuführungsstrom (3) zugeführt werden, in dem die Objektabstände (d) kleiner sind als die Längen (1) in Bahnrichtung der in der Reihe (4) geförderten Objekte (1), und dass die Objekte (1) nacheinander von einem Kopfende des Zuführungsstromes (3) durch Beschleunigung vereinzelt und nacheinander direkt auf oder unter der Verpackungsmaterial-Bahn (2) positioniert werden, derart, dass die Reihe (4) direkt auf oder unter der Verpackungsmaterial-Bahn (2) erstellt wird.

2. Verfahren nach Anspruch 1, **dadurch gekennzeichnet, dass** der Zuführungsstrom (3) ein im wesentlichen in der Bahnrichtung zugeführter Schuppenstrom ist, in dem die Objekte einander überlappend auf einer Förderfläche (30) aufliegend zugeführt werden, dass die Objekte (1) für die Vereinzelung in der Bahnrichtung beschleunigt werden, dass die Verpackungsmaterial-Bahn (2) von unten in den Bereich der Vereinzelung zugeführt und in die Bahnrichtung umgelenkt wird und dass die Objekte (1) auf die umgelenkte Verpackungsmaterial-Bahn (2) aufgeschoben werden.

3. Verfahren nach Anspruch 1, **dadurch gekennzeichnet, dass** der Zuführungsstrom (3) ein im wesentlichen in der Bahnrichtung zugeführter Schuppenstrom ist, in dem die Objekte einander überlappend auf einer Förderfläche (30) aufliegend zugeführt werden, dass die Objekte (1) für die Vereinzelung in der Bahnrichtung beschleunigt werden, dass die Verpackungsmaterial-Bahn (2) von oben in den Bereich der Vereinzelung zugeführt und in die Bahnrichtung umgelenkt wird und dass die Objekte (1) zwischen die umgelenkte Verpakkungsmaterial-Bahn (2) und einen Stützförderer (65) geschoben werden.

4. Verfahren nach Anspruch 1, **dadurch gekennzeichnet, dass** der Zuführungsstrom (3) ein Greiferstrom ist, in dem die Objekte (1) von je einem Greifer (90) gehalten, einander überlappend und von oben gegen die Verpackungsmaterial-Bahn (2) zugeführt werden, dass der Greiferstrom über der sich in Bahnrichtung bewegenden Verpackungsmaterial-Bahn (2) umgelenkt und **dadurch** die Objekte (1) beschleunigt werden und dass die Objekte (1) in der Umlenkung durch Öffnen der Greifer (90) auf der Verpackungsmaterial-Bahn (2) abgelegt werden.

5. Verfahren nach einem der Ansprüche 1 bis 4, **dadurch gekennzeichnet, dass** jedes flache Objekt (1) je ein Druckprodukt ist oder eine stapelförmige Anordnung einer Mehrzahl von flachen Gegenständen, von denen mindestens ein Teil Druckprodukte sind.

6. Verfahren nach Anspruch 5, **dadurch gekennzeichnet, dass** die stapelförmigen Anordnungen im Zuführungsstrom (3) einander überlappend angeordnet sind oder dass der Zuführungsstrom (3) aus einer Mehrzahl von aufeinandergelegten Schuppenströmen besteht.

7. Einrichtung zur Verpackung von flachen Objekten (1) mit Hilfe einer quasi endlosen Verpackungsmaterial-Bahn (2), welche Einrichtung eine erste Vorrichtung (5) zur Erstellung einer Reihe (4) von Objekten (1) aufweist, in welcher Reihe die Objekte hintereinander und voneinander beabstandet angeordnet sind, sowie eine zweite Vorrichtung (6) zur Zuführung der Verpackungsmaterial-Bahn (2) und zum Fördern der Verpackungsmaterial-Bahn (2) zusammen mit der Reihe (4) in einer Bahnrichtung, eine dritte Vorrichtung (7) zum Umlegen der Verpackungsmaterial-Bahn (2) um die Reihe (4) oder zur Zuführung einer weiteren Verpackungsmaterial-Bahn (2') und eine vierte Vorrichtung (8) zur Nahterstellung und gegebenenfalls zur Trennung der verpackten Objekte (1') voneinander, **dadurch gekennzeichnet, dass** der ersten Vorrichtung (5) ein Zuführungsmittel vorgeschaltet ist, mit dem ein Zuführungsstrom (3) zuführbar ist, in dem die Objektabstände (d) kleiner sind als die Objektlängen (1) in Bahnrichtung, dass die erste Vorrichtung (5) ein Beschleunigungsmittel (51) aufweist, wobei das Beschleunigungsmittel (51) für eine Beschleunigung des je vordersten Objektes des Zuführungsstroms (3) ausgerüstet und angeordnet ist und dass das Beschleunigungsmittel (51) ferner für die direkte Positionierung jedes beschleunigten Objektes (1) auf oder unter der Verpackungsmaterial-Bahn (2) ausgerüstet und angeordnet ist.

8. Einrichtung nach Anspruch 7, **dadurch gekennzeichnet, dass** für die Stützung der Verpackungsmaterial-Bahn (2) und der darauf oder darunter positionierten Objekte (1) ein Stützförderer (65) und/oder eine Stützunterlage (66) vorgesehen ist.

9. Einrichtung nach Anspruch 7 oder 8, **dadurch gekennzeichnet, dass** das Zuführungsmittel eine im wesentlichen in der Bahnrichtung ausgerichtete Förderfläche (30) für die Zuführung eines Schuppenstromes ist, dass das Beschleunigungsmittel (51) für eine Beschleunigung der Objekte in der Bahnrichtung ausgerüstet ist und dass die zweite Vorrichtung (6) ein Umlenkmittel (64) aufweist, das für eine Umlenkung der Verpackungsmaterial-Bahn (2) von unten oder von oben in die Bahnrichtung ausgerüstet und stromabwärts unmittelbar auf das Beschleunigungsmittel (51) folgend angeordnet ist.

10. Einrichtung nach Anspruch 9, **dadurch gekennzeichnet, dass** das Beschleunigungsmittel (51) ein Paar einer oberen und einer unteren Beschleunigungsrolle (51.1, 51.2) oder eines oberen und eines unteren Beschleunigungsbandes oder eines oberen und eines unteren Nockenrades ist, wobei die Beschleunigungsrollen oder -bänder oder die Nockenräder gegeneinander pressbar sind und mindestens eine der Beschleunigungsrollen oder -bänder oder eines der Nokkenräder antreibbar ist.

11. Einrichtung nach Anspruch 10, **dadurch gekennzeichnet, dass** die Beschleunigungsrollen (51.1, 51.2) oder Beschleunigungsbänder oder Nockenräder aus einer Mehrzahl von koaxial angeordneten und quer zur Bahnrichtung verschiebbaren Teilrollen oder Teilbändern oder Teilnockenrädem bestehen.

12. Einrichtung nach Anspruch 7 oder 8, **dadurch gekennzeichnet, dass** das Zuführungsmittel ein Greiferförderer mit an einem Förderorgan (91) oder an voneinander unabhängig förderbaren Förderelementen angeordneten Greifern (90) ist, dass das Beschleunigungsmittel (51) eine Umlenkung des Greiferförderers ist, wobei jeder Greifer für die gehaltene Förderung von je einem Objekt (1) ausgerüstet ist und wobei der Greiferförderer von oben gegen die sich in Bahnrichtung bewegende Verpackungsmaterial-Bahn (2) führend und die Umlenkung über der Verpackungsmaterial-Bahn (2) angeordnet ist und dass im Bereich der Umlenkung ein Steuermittel vorgesehen ist, das für die serielle Öffnung der Greifer (90) ausgerüstet ist.

13. Einrichtung nach einem der Ansprüche 7 bis 12, **dadurch gekennzeichnet, dass** die erste Vorrichtung (5) ferner ein Positionierungs-Hilfsmittel (55) aufweist, das angeordnet und ausgerüstet ist, um jedes auf oder unter der Verpakkungsmaterial-Bahn (2) positionierte Objekt (1) gegen diese zu drücken.

14. Einrichtung nach Anspruch 13, **dadurch gekennzeichnet, dass** das Positionierungs-Hilfsmittel (55) eine an einem schwenkbaren Hebel (55.2) angeordnete Hilfsrolle (55.1) ist, die auf der Verpackungsmaterial-Bahn (2) bzw. auf den darauf positionierten Objekten (1) abrollend und mindestens mit ihrem Gewicht gegen diese drückend angeordnet ist, wobei die Hilfsrolle (55.1) frei drehbar oder mit derselben Geschwindigkeit angetrieben ist wie die Verpakkungsmaterial-Bahn (2).

15. Einrichtung nach Anspruch 13, **dadurch gekennzeichnet, dass** das Positionierungs-Hilfsmittel (55) ein Hilfsbandband (55.3) ist, das mit derselben Geschwindigkeit angetrieben ist wie die Verpackungsmaterial-Bahn (2) und von oben auf die Verpackungsmaterial-Bahn (2) bzw. auf die darauf positionierten Objekte wirkend angeordnet ist.

16. Einrichtung nach Anspruch 13, **dadurch gekennzeichnet, dass** das Positionierungs-Hilfsmittel (55) ein Nockenförderer (55.4) mit Nocken (55.5) ist, wobei der Nockenförderer (55.4) derart angeordnet und antreibbar ist, dass die Nokken (55.5) von oben auf vorlaufende Kanten der auf der Verpackungsmaterial-Bahn (2) positionierten Objekte (1) wirkend angeordnet ist.

17. Einrichtung nach einem der Ansprüche 14 bis 16, **dadurch gekennzeichnet, dass** die Hilfsrollerolle (55.1), das Hilfsband (55.3) oder die Nocken (55.5) als je eine Mehrzahl von quer zur Bahnrichtung verschiebbaren Teilrollen, Teilbändern oder Teilnocken ausgestaltet sind.

## Claims

1. A method for packaging flat objects (1), wherein the flat objects (1) are conveyed in a row (4) one after the other and distanced from one another, on or below a quasi endless packaging material web (2) in a web direction, wherein the packaging material web (2) is folded around the row (4), or a further packaging material web (2') is supplied above or below the row (4), and wherein on the row such covered on both sides, at least one longitudinal seam and transverse seams between each two neighbouring objects (11) in the row (4) are made, such that each flat object (1) is enclosed on all sides by the packaging material, **characterized in that** the objects (1) are supplied in a supply stream (3) in which the object distances (d) are smaller than the object lengths (1) in the web direction of the objects (1) when conveyed in the row (4), and that the objects (1) are successively separated from a head end of the supply stream (3) by being accelerated, and successively positioned directly on or below the packaging material web (2) in a manner such that the row (4) is established directly on or below the packaging material web (2).

2. The method according to claim 1, **characterized in that** the supply stream (3) is an imbricated stream supplied essentially in the web direction, wherein in the supply stream the objects are lying on a conveyor surface (30) overlapping one another, that the objects (1), for being separated from the supply stream, are accelerated in the web direction, that the packaging material web (2) is supplied from below and diverted into the web direction in the region of the separation, and that the objects (1) are pushed onto the diverted packaging material web (2).

3. The method according to claim 1, **characterized in that** the supply stream (3) is an imbricated steam which is supplied essentially in the web direction, in which supply stream the objects are lying on a conveyor surface (30) overlapping one another, that the objects (1), for being separated from the supply stream, are accelerated in the web direction, that the packaging material web (2) is supplied from above and diverted into the web direction in the region of the separation, and that the separated objects (1) are pushed between the diverted packaging material web (2) and a support conveyor (65).

4. The method according to claim 1, **characterized in that** the supply stream (3) is a gripper stream in which each one of the objects (1) is held by a gripper (90) and the objects are supplied overlapping one another and from above towards the packaging material web (2), that the direction of the gripper stream is changed above the packaging material web (2) which is transported in the web direction, through which direction change the objects (1) are accelerated, and that the objects (1) in the region of the direction change of the supply stream the grippers (90) opened for depositing the objects on the packaging material web (2).

5. The method according to any one of claims 1 to 4, **characterized in that** each flat object (1) is a printed product or a stack-like arrangement of a plurality of flat items, of which at least a part are printed products.

6. The method according to claim 5, **characterized in that** the stack-like arrangements are arranged in the supply stream overlapping one another, or that the supply stream (3) consists of a plurality of superimposed imbricated streams.

7. An installation for packaging flat objects (1) with the help of a quasi endless packaging material web (2), said installation comprising a first device (5) for establishing a row (4) of objects (1), in which row the objects are arranged one after the other and distanced from one another, as well as a second device (6) for supplying the packaging material web (2) and for transporting the packaging material web (2) together with the row (4) in a web direction, a third device (7) for folding the packaging material web (2) around the row (4) or for supplying a further packaging material web (2'), and a fourth device (8) for making seams and, as the case may be, for separating the packaged objects (1') from one another, **characterized in that** upstream of the first device (5) a supply means is provided for supplying the supply stream (3), in which supply stream the object distances (d) are smaller than the object lengths (1) in the web direction, that the first device (5) comprises an acceleration means (51), wherein the acceleration means (51) is designed and arranged for an acceleration of in each case the frontmost object of the supply stream (3), and that the acceleration means (51) is further designed and arranged for positioning each accelerated object (1) directly on or below the packaging material web (2).

8. The installation according to claim 7, **characterized in that** a support conveyor (65) and/or a support surface (66) is provided for supporting the packaging material web (2) and the objects (1) positioned thereon or therebelow.

9. The installation according to claim 7 or 8, **characterized in that** the supply means is a conveyor surface (30) aligned essentially in the web direction and suitable for supplying an imbricated steam, that the acceleration means (51) is designed for accelerating the objects in the web direction, and that the second device (6) comprises a direction changing means (64) which is designed for diverting the packaging material web (2) from below or from above into the web direction, and is arranged downstream directly following the acceleration means (51).

10. The installation according to claim 9, **characterized in that** the acceleration means (51) is a pair of an upper and a lower acceleration roller (51.1, 52.2) or of an upper and a lower acceleration belt, or of an upper and a lower cam wheel, wherein the acceleration rollers or acceleration belts, or the cam wheels are capable of being pressed against one another, and at least one of the acceleration rollers or acceleration belts or one of the cam wheels is driven.

11. The installation according to claim 10, **characterized in that** the acceleration rollers (51.1, 51.2) or acceleration belts or cam wheels consist of a plurality of part-rollers or part-belts or part cam wheels, which are arranged coaxially and are displaceable transversely to the web direction.

12. The installation according to claim 7 or 8, **characterized in that** the supply means is a gripper conveyor with grippers (90) arranged on a conveyor member (91) or on conveyor elements being capable of being conveyed independently of one another, that the acceleration means (51) is a change of direction of the gripper conveyor, wherein each gripper is designed for holding one object (1), and wherein the gripper conveyor is arranged leading from above towards the packaging material web (2) moving in the web direction, and the direction change is arranged above the packaging material web (2), and that a control means which is designed for the serial opening of the grippers (90) is provided in the region of the direction change.

13. The installation according to any one of claims 7 to 12, **characterized in that** the first device (5) further comprises a positioning aid (55) which is arranged and designed in order to press each object (1) positioned on or below the packaging material web (2) against the packaging material web.

14. The installation according to claim 13, **characterized in that** the positioning aid (55) is an auxiliary roller (55.1) which is arranged on a pivotable lever (55.2) to roll on and to press against the packaging material web (2) or the objects (1) positioned thereon at least with its weight, wherein the auxiliary roller (55.1) is freely rotatable or is driven at the same speed as the packaging material web (2).

15. The installation according to claim 13, **characterized in that** the positioning aid (55) is an auxiliary belt (55.3) which is driven at the same speed as the packaging material web (2) and is arranged acting from above on the packaging material web (2) or on the objects positioned thereon.

16. The installation according to claim 13, **characterized in that** the positioning aid (55) is a cam conveyor (55.4) with cams (55.5), wherein the cam conveyor (55.4) is arranged and driveable in a manner such that the cams (55.5) are arranged acting from above on leading edges of the objects (1) positioned on the packaging material web (2).

17. The installation according to any one of claims 14 to 16, **characterized in that** the auxiliary roller (55.1), the auxiliary belt (55.3) or the cams (55.5) are designed in each case as a plurality of part-rollers, part-belts or part-cams, displaceable transversely to the web direction.

## Revendications

1. Procède pour l'emballage d'objets plats (1), dans lequel les objets plats (1) sont transportés en file (4) les uns derrière les autres et à distance les uns des autres sur ou une bande quasi sans fin de matériau d'emballage (2) dans un sens de la bande, dans lequel la bande de matériau d'emballage (2) est posée autour de la file (4) ou une autre bande de matériau d'emballage (2') est posée sur ou sous la file (4) et dans lequel doivent être créées sur la file (4) transportée ainsi recouverte des deux côtés de matériau d'emballage au moins une soudure longitudinale et des soudures transversales entre deux objets (1) se suivant dans la file (4), de telle sorte que les objets plats (1) soient renfermé de toutes parts par le matériau d'emballage, **caractérisé en c**e que les objets (1) sont amenés dans un flux d'alimentation (3) dans lequel les distances entre les objets (d) sont plus petites que la longueur (1) dans le sens de la bande des objets (1) transportés dan la file (4), et en ce que les objets (1) sont séparés l'un après l'autre à partir d'une extrémité avant du flux d'alimentation (3) par une accélération et positionnés l'un après l'autre directement sur ou sous la bande de matériau d'emballage (2), de telle sorte que la file (4) soit créée directement sur ou sous la bande de matériau d'emballage (2).

2. Procédé selon la revendication 1, **caractérisé en ce que** le flux d'alimentation (3) reçoit un flux en écailles amené sensiblement dans le sens de la bande, dans lequel les objets sont amenés posés et se chevauchant sur une surface de transport (30), **en ce que** les objets (1) sont accélérés dans le sens de la bande pour être séparés, **en ce que** la bande de matériau d'emballage (2) est amenée par dessous dans la zone de séparation et déviée dans le sens de la bande, et **en ce que** les objets (1) sont poussés sur la bande de matériau d'emballage (2) déviée.

3. Procédé selon la revendication 1, **caractérisé en ce que** le flux d'alimentation (3) est un flux en écailles amené sensiblement dans le sens de la bande, dans lequel les objets sont amenés posés et se chevauchant sur une surface de transport (30), **en ce que** les objets (1) sont accélérés dans le sens de la bande pour être séparés, **en ce que** la bande de matériau d'emballage (2) est amenée par dessus dans la zone de séparation et déviée dans le sens de la bande, et **en ce que** les objets (1) sont poussés entre la bande de matériau d'emballage (2) et un convoyeur de soutien (65).

4. Procédé selon la revendication 1, **caractérisé en ce que** le flux d'alimentation (3) est un flux de pinces dans lequel les objets (1) sont retenus chacun par une pince (90) et amenés en se chevauchant et par dessus vers la bande de matériau d'emballage (2), **en ce que** le flux de pinces est dévié au-dessus de la bande de matériau d'emballage (2) se déplaçant dans le sens de la bande de sorte que les objets (1) sont accélérés, et **en ce que** les objets (1) sont déposés dans la déviation, par l'ouverture des pinces (90), sur la bande de matériau d'emballage (2).

5. Procédé selon l'une des revendications 1 à 4, **caractérisé en ce que** chaque objet plat (1) est un produit imprimé ou une disposition en forme de pile d'une pluralité d'objets plats dont une partie au moins sont des produits imprimés.

6. Procédé selon la revendication 5, **caractérisé en ce que** les dispositions en forme de piles sont disposées en se chevauchant dans le flux d'alimentation (3) ou **en ce que** le flux d'alimentation (3) se compose d'une pluralité de flux en écailles superposés.

7. Installation pour l'emballage d'objets plats (1) à l'aide d'une bande de matériau d'emballage (2) quasi sans fin, laquelle installation comprend un premier dispositif (5) pour créer un alignement (4) d'objets (1), alignement dans lequel les objets sont disposés les uns derrière les autres et à distance les uns des autres, ainsi qu'un deuxième dispositif (6) destiné à amener la bande de matériau d'emballage (2) et à transporter la bande de matériau d'emballage (2) en même temps que la file (4) dans une direction de la bande, un troisième dispositif (7) pour faire passer la bande de matériau d'emballage (2) autour de la file (4) ou pour amener une autre bande de matériau d'emballage (2') et un quatrième dispositif (8) pour le soudage et éventuellement la séparation des objets emballés (1') les uns des autres, **caractérisée en ce que** le premier dispositif (5) est précédé d'un moyen d'alimentation avec lequel un flux d'alimentation (3) peut être amené, dans lequel les distances entre les objets (d) sont plus petites que la longueur (1) des objets dans le sens de la bande, **en ce que** le premier dispositif (5) présente un moyen d'accélération (51), lequel moyen d'accélération (51) est conçu et disposé pour accélérer l'objet se trouvant le plus en avant dans le flux d'alimentation (3) et **en ce que** le moyen d'accélération (51) est en outre conçu et disposé pour positionner directement chaque objet (1) accéléré sur ou sous la bande de matériau d'emballage (2).

8. Dispositif selon la revendication 7, **caractérisée en ce que** pour soutenir la bande de matériau d'emballage (2) et les objets (1) positionnés sur ou sous celle-ci, il est prévu un convoyeur de soutien (65) et/ou un support de soutien (66).

9. Installation selon la revendication 7 ou 8, **caractérisée en ce que** le moyen d'alimentation est une surface de transport (30) orientée sensiblement dans le sens de la bande pour amener un flux en écailles, **en ce que** le moyen d'accélération (51) est conçu pour accélérer les objets dans le sens de la bande et **en ce que** le deuxième dispositif (6) présente un moyen de déviation (64) conçu pour dévier la bande de matériau d'emballage (2) par dessus ou par dessous dans le sens de la bande et disposé en aval immédiatement après le moyen d'accélération (51).

10. Installation selon la revendication 9, **caractérisée en ce que** le moyen d'accélération (51) comprend une paire de rouleaux d'accélération supérieur et inférieur (51,1, 51.2) ou de bandes d'accélération supérieure et inférieure ou de pignons à cames supérieur et inférieur, les rouleaux ou bandes d'accélération ou les pignons à cames pouvant être pressés les uns contre les autres et au moins un des rouleaux ou bandes d'accélération ou un des pignons à cames pouvant être entraîné.

11. Installation selon la revendication 10, **caractérisée en ce que** les rouleaux d'accélération (51.1, 51.2) ou bandes d'accélération ou pignons à cames se composent d'une pluralité de parties de rouleau ou parties de bande ou parties de pignon à cames disposés de façon coaxiale et perpendiculairement au sens de la bande.

12. Installation selon la revendication 7 ou 8, **caractérisée en ce que** le moyen d'alimentation est un convoyeur à pinces avec des pinces (90) disposées sur un organe de transport (91) ou sur des éléments de transport pouvant être transportés indépendamment les uns des autres, et **en ce que** le moyen d'accélération (51) est une déviation du convoyeur à pinces, chaque pince étant conçue pour transporter en le retenant un objet (1) à la fois et le convoyeur à pinces étant disposé de façon à mener par dessus vers la bande de matériau d'emballage (2) se déplaçant dans le sens de la bande et la déviation étant disposée au-dessus de la bande de matériau d'emballage (2), et **en ce qu'**est prévu au niveau de la déviation un moyen de commande qui est conçu pour l'ouverture successive des pinces (90).

13. Installation selon l'une des revendications 7 à 12, **caractérisée en ce que** le premier dispositif (5) présente en outre un moyen d'aide au positionnement (55) qui est disposé et conçu de façon à presser chaque objet (1) situé sur ou sous la bande de matériau d'emballage (2) contre celle-ci.

14. Installation selon la revendication 13, **caractérisée en ce que** l'aide au positionnement (55) est un rouleau auxiliaire (55.1) disposé sur un levier pivotant (55.2), qui est disposé pour rouler sur la bande de matériau d'emballage (2) ou sur les objets (1) disposés sur celle-ci et les presser au moins par son poids contre celle-ci, le rouleau auxiliaire (55.1) pouvant tourner librement ou étant entraîné à la même vitesse que la bande de matériau d'emballage (2).

15. Installation selon la revendication 13, **caractérisée en ce que** l'aide au positionnement (55) est une bande auxiliaire (55.3) qui est entrainée à la même vitesse que la bande de matériau d'emballage (2) et qui est disposée de façon à agir par dessus sur la bande de matériau d'emballage (2) ou sur les objets positionnés sur celle-ci.

16. Installation selon la revendication 13, **caractérisée en ce que** l'aide au positionnement (55) est un convoyeur à cames (55.4) avec des cames (55.5), lequel convoyeur à cames (55.4) est disposé de telle manière que les cames (55.5) soient disposées en vue d'agir par dessus sur le bord avant des objets (1) positionnés sur la bande de matériau d'emballage (2).

17. Installation selon l'une des revendications 14 à 16, **caractérisée en ce que** le rouleau auxiliaire (55.1), la bande auxiliaire (55.3) ou les cames (55.5) sont conçus comme une pluralité de parties de rouleau, de parties de bande ou de parties de came déplaçables perpendiculairement au sens de la bande.
